# EUROPÄISCHE PATENTANMELDUNG

(11) **EP 0 847 808 A1**
(43) Veröffentlichungstag der Anmeldung: **17.06.1998**
(21) Anmeldenummer: 97120792.3
(22) Anmeldetag: 27.11.1997
(51) Int. Cl.: B05B 7/04, E04F 21/12

(54) **Spritzpistole zum Verteilen und Aufbringen von Massen mit einem hohen Anteil an Bitumen-Wasser-Emulsion**

(30) Priorität: 10.12.1996 DE 29621384 U
(71) Anmelder: Deitermann Chemiewerk GmbH & Co. KG, 45711 Datteln (DE)
(72) Erfinder: Spirgatis, Rainer, 48291 Datteln (DE)
(74) Vertreter: Hoffmeister, Helmut, Dr. Dipl.-Phys.

(57) **Zusammenfassung**

Die Erfindung betrifft ein Spritzgerät zum Verteilen und Aufbringen dickflüssiger bis pastöser Massen mit einem hohen Anteil an Bitumen-Wasser-Emulsion, mit folgenden Einzelteilen: einem hohlen, im wesentlichen zylindrischen Spritzkopf (10) mit einem Spritzgut-Vorratsbecher (30), der mit einem sich verengenden Austrittsmundstück (11) verschlossen ist, und mit einem innerhalb des Spritzgut-Vorratsbechers (30) angeordneten Luftdosierungsrohr (19), das mit einer Luftzuführungsleitung verbindbar ist und das innerhalb des Spritzkopfes (10) in Bezug auf das Austrittsmundstück (11) relativ verstellbar ist und vor dem Austrittsmundstück (11) in einer Luftdüse (18) endet. Das Austrittsmundstück (11) ist auf der dem Innenraum des Spritzkopfes (10) zugewandten Seite trichterförmig konturiert und weich abgerundet.

## Beschreibung

Die Erfindung betrifft eine Spritzgerät zum Verteilen und Aufbringen dickflüssiger bis pastöser Massen mit einem hohen Anteil an Bitumen-Wasser-Emulsion, mit folgenden Einzelteilen:
- einem hohlen, im wesentlichen zylindrischen Spritzkopf mit einem Spritzgut-Vorratsbecher, der mit einem sich verengenden Austrittsmundstück verschlossen ist,
- mit einem innerhalb des Spritzgut-Vorratsbechers angeordneten Luftdosierungsrohr, das mit einer Luftzuführungsleitung verbindbar ist und mit dem ein Luftstrom erzeugbar ist, mit dem das von der Peripherie zum Zentrum des Spritzgut-Vorratsbechers in den Luftaustrittsbereich des Luftdosierungsrohrs eingedrückte Spritzgut vom Luftstrom erfaßt, zerrissen und aus dem Austrittsmundstück (11) herausgestoßen wird,
- einem durchbohrten Pistolenkorpus, der einen Spritzgutkanal, einen Handgriff und einen Bedienungshebel umfaßt, der mit einem in den Spritzgutkanal eingreifenden Ventil verbunden ist,
- wobei der Pistolenkorpus an dem Spritzkopf abnehmbar derart befestigt ist, daß eine Verbindung über den Spritzgutkanal zu einem Spritzgutvorrat über den Pistolenkorpus herstellbar ist.

Um Massen mit einem hohen Anteil an Bitumen-Wasser-Emulsion aufzubringen, sind bereits mit Druck und Spritzdüsen kombinierte Spritzvorrichtungen bekannt, die mit einem Zerstäuberkopf versehen sind, mit dem das unter hohem hydrostatischen Druck stehende Zerstäubungsgut zerkleinert und mit hoher Geschwindigkeit auf eine Wand aufzubringen ist. So beschreibt die DE 44 25 676 A1 ein Spritzgerät für dickflüssige Baustoffmischungen, das aus einem Pistolenkorpus und einem an diesem abnehmbar befestigten Spritzkopf besteht, in dessen Inneren ein Luftzuführungsrohr untergebracht ist.

Es sind weiterhin Spritzvorrichtungen bekannt, die zum Zerstäuben von sehr dünnflüssigen Materialien, wie Farben oder Lacken, bestimmt sind und bei denen die zusätzlich eingebrachte Luft ein Zerreißen und Zerstäuben der Flüssigkeiten ermöglicht. Eine solche feine Zerstäubung, wie sie bei dünnflüssigen Materialien, wie Farben und Lacken, erwünscht ist, ist jedoch beim Aufbringen pastöser Massen, die einen hohen Anteil an Bitumen-Wasser-Emulsion haben, nicht erwünscht, da hier das Gleichgewicht der Emulsion durch das starke Zerreißen und Zerstäuben eintritt und damit sich Eigenschaften des aufzubringenden Spritzgutes ändern können.

Es stellt sich deshalb die Aufgabe, ein Spritzgerät in Pistolenform zum Verteilen und Aufbringen dickflüssiger bis pastöser Massen mit einem hohen Anteil an Bitumen-Wasser-Emulsion anzugeben, bei dem mit Hilfe von Luft ein gewisses Zerreißen und Zerteilen des kompakten Spritzgutstromes erreicht wird, so daß eine gleichmäßige Verteilung auf der Wand ermöglicht wird, bei der aber die Teile nicht in eine Aggregatform übergeführt werden, in der eine Veränderung der Emulsion eintritt.

Diese Aufgabe wird gelöst mit einem Spritzgerät der eingangs genannten Art zum Verteilen und Aufbringen dickflüssiger bis pastöser Massen, das dadurch gekennzeichnet ist, daß das innerhalb des Spritzkopfes angeordnete Luftdosierungsrohr in Bezug auf das Austrittsmundstück relativ verstellbar ist, daß das Luftdosierungsrohr vor dem Austrittsmundstück in einer Luftdüse (18) endet, und daß das Austrittsmundstück auf der dem Innenraum des Spritzkopfes zugewandten Seite trichterförmig konturiert und weich abgerundet ist.

Mit dem Spritzgerät ist eine "Dickstoff-Pistole" geschaffen, bei der das Material direkt in den Spritzkopf eingebracht wird und dort von der Luft durch eine beispielsweise 6 mm weite Düse appliziert werden kann. Diese Spritzgerät nimmt das Spritzgut nicht physikalisch so in Anspruch, daß es nach dem Auftreffen auf die Wand oder ein anderes Substrat sich nicht mehr gut verteilt. Dabei können Luftdrücke oberhalb 100 bar, insbesondere bis 500 bar, angewendet werden, die zu einer hohen Materialförderung zur und durch die Düse führen.

Ein Zerteilen der Flüssigkeit erfolgt weit unterhalb einer Zerstäubung und läßt damit eine ausgezeichnete Auftragsmöglichkeit zu.

Um den Spritzkopf immer in einfacher Weise einsatzbereit zu halten, ist dieser vorzugsweise mit dem Pistolenkorpus verschraubt.

Vorzugsweise ist an dem Spritzkopf ein Abzweigrohr angebracht, das an dem Spritzgutkanal abnehmbar befestigt, vorzugsweise angeschraubt, ist.

Ebenso ist vorzugsweise das Austrittsmundstück an dem Spritzkopf angeschraubt. Hierbei können verschiedene Querschnitte der Austrittsöffnungen gewählt werden. Als vorteilhaft hat sich eine lichte Weite mit einem Durchmesser zwischen 5 und 7,5 mm erwiesen.

Ein Ausführungsbeispiel der Erfindung wird in der nachfolgenden Beschreibung anhand der Zeichnung erläutert. Die Figuren der Zeichnungen zeigen:
- Fig. 1: ein Spritzgerät zum Verteilen und Aufbringen mit aufgesetztem Spritzkopf in Seitenansicht;
- Fig. 2: im Detailschnitt den Spritzkopf mit dem Austrittsmundstück.

Nach Fig. 1 hat das Spritzgerät die typische, in der Technologie des Farbspritzens bekannte Pistolenform. Allerdings handelt es sich hier bei dem Spritzgut um dickflüssige bis pastöse Massen mit einem hohen Anteil an Bitumen-Wasser-Emulsion. Gedacht ist hierbei an Bitumen-Schutzanstrich-Massen der Produktbezeichnung "Eurolan-1 (AIB)", "Eurolanol", "Eurolan-2", "Plastikol-2 (AIB)", "Eurolan-1 Flex" und ähnliche Produkte der Anmelderin.

Die dickflüssigen bis pastösen Massen werden unter ausreichendem Druck (5 bis 15 bar) über einen Pistolenkorpus zugeführt. Der Pistolenkorpus 1 enthält einen Spritzgutkanal 2 in einer entsprechenden Durchbohrung. Der Pfeil P1 zeigt an, daß über einen Hochdruckschlauch von einem Hubbock über eine entsprechende Ansaugvorrichtung das dickflüssige Material herangebracht wird. Über einen Bedienungshebel 3 wird ein in den Spritzgutkanal 2 eingreifendes Ventil 4 bedient.

Abgehend vom Ventil 4 wird über ein Abzweigrohr 5, das L-förmig gebogen ist, das Spritzgut in einen Spritzgut-Vorratsbecher 30 innerhalb eines Spritzkopfes 10 eingeführt. Der Spritzkopf 10 und sein Spritzgut-Vorratsbecher 30, hergestellt aus hochfester Bronze oder aus Messing, ist im wesentlichen zylindrisch und innen hohl, wie dies auch aus Fig. 2 hervorgeht. Der Spritzkopf 10 endet in einem sich verengenden Austrittsmundstück 11. Ebenso ist das Austrittsmundstück 11 am Spritzgut-Vorratsbecher 30 mit Hilfe einer Überwurf-Flügelmutter 25 angeschraubt. Dabei handelt es sich bei dem Austrittsmundstück 11 um ein aus gehärtetem Stahl bestehendes Drehteil.

Das Austrittsmundstück 11 ist auf der dem Innenraum des Spritzkopfes 10 zugewandten Seite trichterförmig konturiert, wobei die Innenkontur mit 12 bezeichnet ist. Als Kontur eignet sich beispielsweise ein Parabel- oder Hyberbelabschnitt.

An das Spritzgerät wird weiterhin eine Luftzufuhrleitung 13 herangeführt, die an der hinteren Stirnseite 14 des Spritzkopfes 10 fest verschraubt ist. Vor dem L-förmigen Eintritt der Luftleitung in den Spritzkopf 10 ist noch ein Drosselhahn 15 vorgesehen, mit dem die Luftzufuhrleitung 13 querschnittsverstellbar ist.

Mit Hilfe einer Überwurf-Flügelmutter 16 ist die Luftzufuhrleitung 13 an die rückwärtige Stirnseite des Spritzkopfes 10 angebracht.

An die Luftzufuhrleitung 13 schließt sich im Inneren des Spritzkopfes 10 ein axial beweglich angeordnetes, vor dem Austrittsmundstück 11 innerhalb des Spritzkopfes 10 endendes Luftdosierungsrohr 19 an, das an seiner Spitze in eine Luftdüse ausläuft. Durch eine engsitzende Bohrung 20 innerhalb des Spritzkopfes ist das Luftdosierungsrohr 19 gleitend fest umschlossen und kann relativ innerhalb des Spritzkopfes 10, verstellt werden. Die Verstellung kann so weit erfolgen, daß es praktisch kurz vor dem Austrittsmundstück 11 endet.

Über die Luftzufuhrleitung 13 wird Preßluft mit einem Druck von oberhalb 50 bar, vorzugsweise zwischen 200 und 500 bar, herangeführt. Im Betriebszustand wird das Spritzgut innerhalb des Spritzkopfes 10 zentrisch in den Bereich der Luftdüse 18 eingedrückt und vom Luftstrom, der fast Schallgeschwindigkeit hat, erfaßt, zerrissen und aus dem Austrittsmundstück 11 herausgeschossen.

Das aus dem Austrittsmundstück 11 herauskommende Spritzgut ist in etwa 0,1 cm₃ großen Stücken zerteilt, so daß die ist in etwa 0,1 cm₃ großen Stücken zerteilt, so daß die Emulsion nicht gebrochen wird, sondern sich bis zum Auftrag auf die Wand hält und dort mit den übrigen Teilchen sich wieder vereinigt zu einem durchgehenden Überzug.

Wesentlich ist, daß die Teile, in denen die Luft und die Spritzmasse geführt werden, möglichst kanten- und eckenlos ist, weich abgerundet ist, so daß die Fluide turbulenzfrei geführt werden können. Das Spritzgut wird vor dem Aufbringen homogenisiert, so daß scharfkantige Teile entfallen.

Der Spritzkopf 10 ist mit dem Pistolenkorpus 1 verschraubt. An dem Spritzkopf ist überdies ein Abzweigrohr angebracht, das an dem Spritzgutkanal abnehmbar befestigt, vorzugsweise angeschraubt, ist.

## Patentansprüche

1. Spritzgerät zum Verteilen und Aufbringen dickflüssiger bis pastöser Massen mit einem hohen Anteil an Bitumen-Wasser-Emulsion, mit folgenden Einzelteilen:
- einem hohlen, im wesentlichen zylindrischen Spritzkopf (10) mit einem Spritzgut-Vorratsbecher (30), der mit einem sich verengenden Austrittsmundstück (11) verschlossen ist,
- mit einem innerhalb des Spritzgut-Vorratsbechers (30) angeordneten Luftdosierungsrohr (19), das mit einer Luftzuführungsleitung verbindbar ist und mit dem ein Luftstrom erzeugbar ist, mit dem das von der Peripherie zum Zentrum des Spritzgut-Vorratsbechers in den Luftaustrittsbereich des Luftdosierungsrohrs (19) eingedrückte Spritzgut vom Luftstrom erfaßt, zerrissen und aus dem Austrittsmundstück (11) herausgestoßen wird,
- einem durchbohrten Pistolenkorpus (1), der einen Spritzgutkanal (2), einen Handgriff (6) und einen Bedienungshebel (3) umfaßt, der mit einem in den Spritzgutkanal (2) eingreifenden Ventil verbunden ist,
- wobei der Pistolenkorpus (1) an dem Spritzkopf abnehmbar derart befestigt ist, daß eine Verbindung über den Spritzgutkanal zu einem Spritzgutvorrat über den Pistolenkorpus herstellbar ist,
dadurch gekennzeichnet, daß
- das innerhalb des Spritzkopfes (10) angeordnete Luftdosierungsrohr (19) in Bezug auf das Austrittsmundstück (11) relativ verstellbar ist,
- das Luftdosierungsrohr (19) vor dem Austrittsmundstück (11) in einer Luftdüse (18) endet,
- und daß das Austrittsmundstück (11) auf der dem Innenraum des Spritzkopfes (10) zugewandten Seite trichterförmig konturiert und weich abgerundet ist.

2. Spritzgerät nach Anspruch 1, dadurch gekennzeichnet, daß an dem Spritzkopf (10) ein Abzweigrohr (5) angebracht ist, das an dem Spritzgutkanal (2) abnehmbar befestigt, vorzugsweise angeschraubt, ist.

3. Spritzgerät nach Anspruch 1 und 2, dadurch gekennzeichnet, daß das Austrittsmundstück (11) mit einer Überfangmutter (25) an den Spritzkopf (10) angeschraubt ist.
